# EUROPÄISCHE PATENTSCHRIFT

(11) **EP 0 535 198 B1**
(45) Veröffentlichungstag und Bekanntmachung des Hinweises auf die Patenterteilung: **28.08.1996**
(21) Anmeldenummer: 92908479.6
(22) Anmeldetag: 21.04.1992
(51) Int. Cl.: D03J 1/16

(54) **KLEMMVORRICHTUNG FÜR EINE FLÄCHIGE FADENSCHICHT UND VERWENDUNG DERSELBEN**
CLAMPING DEVICE FOR A FLAT LAYER OF THREADS AND THE USE THEREOF
DISPOSITIF DE SERRAGE POUR UNE COUCHE DE FILS PLANE ET UTILISATION DUDIT DISPOSITIF

(30) Priorität: 22.04.1991 CH 1193/91
(43) Veröffentlichungstag der Anmeldung: 07.04.1993
(73) Patentinhaber: Stäubli AG, CH-8810 Horgen (CH)
(72) Erfinder: PLASCHY, Martin, CH-8634 Hombrechtikon (CH)
(74) Vertreter: Ellenberger, Maurice
(86) Internationale Anmeldenummer: CH9200073
(87) Internationale Veröffentlichungsnummer: WO9218676

(56) Entgegenhaltungen:
- DE-A- 2 939 892
- US-A- 1 442 776
- US-A- 2 188 394
- US-A- 2 496 038
- US-A- 3 696 477

## Beschreibung

Die vorliegende Erfindung betrifft eine Klemmvorrichtung für eine flächige Fadenschicht mit einer quer zu den Fäden der Fadenschicht verlaufenden Klemmschiene.

Derartige Klemmvorrichtungen werden beispielsweise bei Kettfadeneinziehmaschinen und bei Webkettenknüpfmaschinen für das Klemmen der Kettfäden verwendet. Sie bestehen in der Regel aus einer über die gesamte Breite der Kette reichenden Klemmschiene und aus einem in der Klemmschiene oder an dieser gehaltenen, stangenförmigen Klemmkamm, welcher von oben in die Klemmschiene hineingedrückt und dann mit dieser verriegelt wird. Beim Abrüstvorgang nach der Knüpfoperation muss die Klemmschiene oder der Klemmkamm nach dem Lösen der Klemmung seitlich herausgezogen werden.

Wenn diese Klemmvorrichtung beim Kettwechsel an der Webmaschine eingesetzt werden soll, dann gestaltet sich das seitliche Herausfahren des Klemmkamms und /oder der Klemmschiene alleine schon aus Platzgründen sehr umständlich. Ausserdem wäre auch die Klemmschiene in geeigneter Art an der Klemmstelle vorzusehen, wofür entweder ein seitliches Einschieben vor dem Klemmen oder eine ständige Anordnung an der Webmaschine erforderlich wären. Ersteres hat die schon beim Klemmkamm erwähnten Nachteile und die permanente Anordnung an der Webmaschine würde zu einer untolerierbaren Verschmutzung und Verstaubung der Klemmschiene führen. Ausserdem würde die ständige Anordnung der Klemmschiene an der Webmaschine nicht unbeträchtliche zusätzliche Kosten mit sich bringen.

Aus der US-A-3,696,477 ist eine Klemmvorrichtung für eine flächige Fadenschicht mit einer quer zu den Fäden der Fadenschicht verlaufenden Klemmschiene bekannt. Dabei verläuft die Klemmschiene auf einer Seite der Fadenschicht quer zu den Fäden der Fadenschicht. Für die Klemmung wird eine zylindrische Klemmstange auf der anderen Seite der Fadenschicht so gegen die Fadenschicht und die Klemmschiene gedrückt, dass die Fadenschicht die Klemmstange teilweise umschliesst und zwischen Klemmbacken in der Klemmschiene und der Klemmstange eingeklemmt wird. Nachteilig ist, dass auch hier die Fadenschicht zwischen der Klemmschiene und der Klemmstange eingeführt werden muss, oder dass die Klemmstange seitlich ausgefahren werden muss.

Wenn man nun gedanklich einen Schritt weitergeht und sich vorstellt, den Kettwechsel auf irgendeine Art und Weise zu automatisieren oder wenigstens in Richtung Automation weiterzuentwickeln, dann wird klar, dass eine derartige Entwicklung durch die bekannten Klemmvorrichtungen sehr stark behindert wäre, indem nämlich das seitliche Ein- oder Ausfahren von Klemmschiene beziehungsweise Klemmkamm ausserordentlich automatisierungsfeindlich ist.

Durch die Erfindung soll nun eine Klemmvorrichtung der eingangs genannten Art angegeben werden, deren Handhabung wesentlich einfacher und auch automatisierungsfreundlicher ist als bei den erwähnten bekannten Vorrichtungen.

Diese Aufgabe wird erfindungsgemäss dadurch gelöst, dass das Klemmorgan aus einer Mehrzahl von nebeneinander angeordneten Klemmelementen besteht, welche einen zwischen einer Eintauchstellung und einer Klemmstellung in beziehungsweise für die Fadenschicht schwenkverstellbaren bügel- oder flügelartigen Klemmteil aufweisen.

Die Erfindung schlägt also eine sozusagen einseitige Klemmvorrichtung vor, das ist eine solche, bei der nur eine Seite der Fadenschicht zugänglich sein muss. Dies im Unterschied zu den bekannten Klemmvorrichtungen, bei denen Klemmschiene und Klemmkamm in ihrer Ausgangsposition zu beiden Seiten der Fadenschicht angeordnet sind. Diese einseitige Klemmvorrichtung enthält einerseits eine feste Klemmschiene und andererseits an dieser gelagerte Klemmelemente, die zwischen zwei Schwenkstellungen verstellbar sind.

In der sogenannten Eintauchstellung können die Klemmelemente von einer Seite in die Fadenschicht eintauchen. Werden sie nach dem Durchtritt durch die Fadenschicht in die Klemmstellung geschwenkt, dann umgreifen sie die Fadenschicht von der anderen Seite und bilden zusammen mit der Klemmschiene einen Klemmspalt, der bei Rückbewegung der Klemmelemente zur Klemmschiene geschlossen wird.

Da bei der erfindungsgemässen Klemmvorrichtung nur ein einziges Organ relativ zur Fadenschicht bewegt werden muss, welches ausserdem relativ einfach mit den für den Klemmvorgang erforderlichen Antriebsmitteln ausgerüstet werden kann, ergibt sich eine einfachere Handhabung und eine grössere Automatisierungsfreundlichkeit als bei den bekannten Klemmvorrrichtungen.

Die Erfindung betrifft weiter eine Verwendung der genannten Klemmvorrichtung zum Klemmen einer Kettfadenschicht.

Diese Verwendung ist gekennzeichnet durch folgende Massnahmen:
a. Positionierung der Klemmvorrichtung an einer Seite, ober- oder unterhalb, der Fadenschicht;
b. Bewegung der Klemmvorrichtung mit den Klemmelementen des Klemmorgans in Eintauchstellung gegen die Fadenschicht bis zum Durchtritt der Klemmelemente durch diese;
c. Verstellung der Klemmelemente in ihre Klemmstellung und' Rückbewegung gegen die Klemmschiene zur Schliessung des zwischen Klemmelementen und Klemmschiene gebildeten, die Fadenschicht zu beiden Seiten umfassenden Klemmspalts.

Die Erfindung ist in den Ansprüchen 1-12 dargelegt.

Nachfolgend wird die Erfindung anhand eines Ausführungsbeispiels und der Zeichnungen näher erläutert; es zeigt:
- Fig. 1: einen Ausschnitt aus einer erfindungsgemässen Klemmvorrichtung für eine Kettfadenschicht, in Richtung der Kettfäden gesehen,
- Fig. 2: einen Schnitt nach der Linie II-II von Fig. 1; und
- Fig. 3: ein Detail in Richtung des Pfeiles III von Fig. 1.

Die Fig. 1 und 2 zeigen eine Vorder- und eine Seitenansicht einer erfindungsgemässen Klemmvorrichtung, welche darstellungsgemäss aus einer Klemmschiene 1 und aus einem durch nebeneinander angeordnete Klemmelemente Kl bis Kn gebildeten Klemmorgan besteht. Die Klemmvorrichtung dient zum Klemmen von flächigen Fadenschichten FS, insbesondere von Kettfäden und dergleichen. Die einzelnen die Fadenschicht FS bildenden Fäden verlaufen in Fig. 1 senkrecht zur Zeichenebene und in Fig. 2 horizontal, also quer über das Zeichenblatt, und sie sind in der Regel dicht nebeneinander angeordnet.

Wie schon eingangs erwähnt wurde, ist die erfindungsgemässe Klemmvorrichtung eine "einseitige", bei der das zu klemmende Gut, also die Fadenschicht FS nur an einer Seite zugänglich zu sein braucht. Diese Seite ist bezogen auf die Fig. 1 und 2 die obere Seite der Fadenschicht FS; es kann aber je nach den räumlichen Gegebenheiten auch die untere, oder bei einer vertikalen Fadenschicht die linke oder die rechte oder die hintere oder die vordere Seite sein. Wesentlich ist, dass die Klemmvorrichtung an dieser einen Seite der Fadenschicht FS positioniert wird, wodurch die Lage der Klemmschiene 1 an dieser einen Seite festgelegt ist. Nun müssen die relativ zur Klemmschiene 1 beweglichen Klemmelemente zur Bildung eines Klemmspalts an die andere Seite der Fadenschicht FS gebracht und schliesslich muss der Klemmspalt geschlossen werden.

Darstellungsgemäss bestehen die Klemmelemente Kl bis Kn im wesentlichen aus einem an der Klemmschiene 1 hubverschiebbar gelagerten Bolzen 2, welcher mit seinem einen Ende aus der Klemmschiene 1 ragt und an diesem Ende einen flügelartigen Klemmteil 3 trägt. Dieser ist durch eine relativ dünne, gegen ihr freies Ende sowohl in der Länge als auch in der Dicke zugespitzte Lamelle gebildet, welche annähernd die Form eines gleichschenkeligen, an seiner Basis vom Bolzen 2 getragenen Dreiecks aufweist. Die Länge dieser Basis ist grösser als der Abstand benachbarter Bolzen 2.

Wenn nun die Klemmvorrichtung an der einen Seite der Fadenschicht FS positioniert ist und eine Klemmung erfolgen soll, werden die Klemmteile 3 so ausgerichtet, dass sie parallel zu den die Fadenschicht FS bildenden Fäden verlaufen; sie werden also gegenüber der in den Fig. 1 und 2 dargestellten Lage um 90° verdreht. In dieser Lage können die Klemmteile 3 die Fadenschicht FS problemlos durchstossen. Anschliessend werden sie um 90° zurückgeschwenkt und nehmen die in den Figuren dargestellte Lage ein, in der sie ein zusammenhängendes Klemmorgan bilden und zusammen mit der Klemmschiene 1 einen über die Breite der Fadenschicht FS reichenden Klemmspalt begrenzen.

Die einzelnen Bolzen 2 sind im Bereich ihres Mittelteils mit einem Auflagering oder einer Auflagelatte 4 fest verbunden, mit welcher sie auf einem von der Klemmschiene 1 getragenen Halteorgan 5 abgestützt sind. Die Klemmschiene 1 weist in ihrem Querschnitt eine entsprechende Formgebung, beispielsweise ein C-förmiges Profil mit einem Boden 6, einer Deckwand 7 und einer Rückwand 8, auf. Zwischen den Auflageringen 4 und der Deckwand 7 wirken Druckfedern 9, die den Auflagering 4 gegen das Halteorgan 5 und damit die Klemmelemente Kl bis Kn nach unten drücken.

Wie insbesondere Fig. 3, welche eine Detailansicht in Richtung des Pfeiles III von Fig. 1 zeigt, zu entnehmen ist, erfolgt die Verdrehung oder Verschwenkung der Bolzen 2 und der Klemmteil 3 durch einen sich über die Länge der Klemmschiene 1 erstreckenden, stangenartigen Schieber 10, welcher mit an den einzelnen Bolzen 2 befestigten Verstellarmen 11 gelenkig verbunden ist. Durch in der Klemmschiene 1 angeordnete Anschlagelemente 12 ist der Verstellweg des Schiebers 10 so begrenzt, dass die Klemmteile 3 zwischen den beiden Positionen parallel und senkrecht zu den Fäden verschwenkt werden. In Fig. 3 ist die Klemmstellung der Klemmelemente Kl bis Kn und der Verstellarme 11 voll und die Eintauchstellung gestrichelt eingezeichnet.

Selbstverständlich ist die beschriebene Lösung des Schwenkantriebs der Bolzen 2 mittels Schieber 10 und Verstellarmen 11 nur ein Ausführungsbeispiel. Eine andere Möglichkeit besteht darin, die Auflageringe 4 an ihrem Umfang mit einer Verzahnung zu versehen und den Schieber 10 durch eine mit dieser Verzahnung in Eingriff stehende Zahnstange zu ersetzen. Auch die Ausbildung der Klemmteile 3 ist als beispielhaft zu verstehen.

Diese könnten auch durch einen Bügel aus gebogenem Draht oder dergleichen gebildet sein.

Da, wie schon erwähnt, die Länge der Klemmteile 3 an ihrer Basis grösser ist als die Teilung der Bolzen 2, überlappen die Klemmteile 3 einander in ihrer Klemmstellung um einige Millimeter. Damit das durch die Klemmteile 3 der einzelnen Elemente Kl bis Kn gebildete Klemmorgan eine möglichst glatte Oberfläche ohne seitlich vorstehende Kanten oder Ecken aufweist, sind die Klemmteile in ihrem Ueberlappungsbereich entsprechend abgestuft ausgebildet. Die mit A bezeichneten Abstufungen sind besonders aus Fig. 3 ersichtlich.

Das Halteorgan 5 ist durch je zwei parallele, zu beiden Seiten entlang der Bolzen 2 angeordnete und je eine erste und eine zweite Zahnstange 13 bzw. 14 enthaltende Zanhstangenpaare gebildet. Die ersten Zahnstangen 13, welche als Auflage für die Auflageringe 4 und damit für die Klemmelemente Kl bzw Kn dienen, sind an ihrer Auflagekante für die Auflageringe 4 eben und weisen an ihrer unteren Kante eine Verzahnung auf. Ausserdem sind sie in der Klemmschiene 1 so angeordnet, dass sie nur eine Vertikalbewegung durchführen können.

Die zweiten Zahnstangen 14 weisen ebenfalls eine gerade und eine mit einer Verzahnung versehene Kante auf. Die gerade Kante dient als Auflagefläche auf dem Boden 6 der Klemmschiene 1, und die Verzahnung an der anderen Kante steht in Eingriff mit der Verzahnung der ersten Zahnstangen 13. Die zweiten Zahnstangen 14 sind in der Klemmschiene 1 so angeordnet, dass sie nur eine horizontale Verstellbewegung in Längsrichtung der Klemmschiene 1 durchführen können. Diese Verstellung erfolgt durch geeignete Mittel, beispielsweise durch eine zwischen der Klemmschiene 1 und den zweiten Zahnstangen 14 wirkende Schraube 15 (Fig. 1) oder durch einen Exzenter, einen Kniehebel, durch hydraulische Mittel oder durch Pressluft.

Bei dem in Fig. 1 dargestellten Zustand ist der Klemmspalt geöffnet und die Klemmteile 3 haben maximalen Abstand von der Klemmschiene 1. Zur Schliessung des Klemmspalts und zum Festklemmen der Fadenschicht FS wird nun die Schraube 15 so gedreht, dass sich die zweiten Zahnstangen 14 nach links bewegen. Dadurch werden die ersten Zahnstangen 13 und damit über die Auflageringe 4 auch die Klemmelemente Kl bis Kn gegen die Kraft der Federn 9 angehoben.

Die Klemmschine 1 ist an ihrer den Klemmspalt mitbildenden Auflagefläche für die Fadenschicht FS mit einer elastischen Auflage 16 aus geeignetem Material, beispielsweise aus Gummi, versehen. Zur Erhöhung der Klemmwirkung kann an der Klemmstelle eine Fadenumlenkung erfolgen, wozu die Klemmschiene 1 entlang der Klemmlinie eine Nut 17 (Fig. 2) aufweisen kann. In diesem Fall könnte die Auflage 16 weggelassen werden. Eine weitere Variante würde darin bestehen, diese Nut breiter und tiefer auszuführen und mit einer elastischen Einlage zu versehen.

Die beschriebene einseitige Klemmvorrichtung ist besonders bei der sogenannten Kettvorbereitung, das ist beim Einziehen und beim Anknüpfen von Webketten, einsetzbar und zeigt sich den konventionellen zweiseitigen Klemmvorrichtungen speziell bei beengten Platzverhältnissen, wie sie beispielsweise beim Einsatz an der Webmaschine vorliegen, überlegen.

Wie die Beschreibung der Klemmvorrichtung zeigt, erfordert ihr Einsatz und Betrieb nur wenige Manipulationen, und zwar:
- Positionierung an der betreffenden Fadenschicht FS
- Betätigung des Schiebers 10
- Betätigung der Schraube 15.

Diese Maniuplationen können einfach automatisiert werden, so dass also die erfindungsgemässe Klemmvorrichtung einen wesentlichen Schritt in Richtung Rationalisierung und Automatisierung beim Einziehen und Anknüpfen von Webketten ermöglicht.

## Patentansprüche

1. Klemmvorrichtung für eine flächige Fadenschicht (FS) mit einer quer zu den Fäden der Fadenschicht verlaufenden Klemmschiene (1), dadurch gekennzeichnet, dass die Klemmschiene fest ist und ein relativ dazu bewegliches Klemmorgan aufweist, das aus einer Mehrzahl nebeneinander angeordneter Klemmteile (3) zum Klemmen der Fadenschicht gegen die Klemmschiene (1) besteht, wobei die Klemmteile bügel- oder flügelartig ausgebildet und zwischen einer Klemmstellung und einer Eintauchstellung schwenkverstellbar sind, in der sie parallel zu den Fäden der Fadenschicht ausgerichtet und zum einseitigen Eingreifen in die Fadenschicht in der Klemmschiene angeordnet sind und in der Klemmstellung, in der die Kettfadenschicht geklemmt ist, sich die Klemmvorrichtung über beide Seiten der Kettfadenschicht (FS) erstreckt.

2. Klemmvorrichtung nach Anspruch 1, dadurch gekennzeichnet, dass quer über die Fadenschicht mehrere Klemmteile (3) nebeneinander an der Klemmschiene (1) angeordnet sind, die aus einer Seite der Fadenschicht in diese eingreifen und in der Klemmstellung ein zusammenhängendes, sich quer über die Fadenschicht erstreckendes Klemmorgan auf der anderen Seite der Fadenschicht bilden und dass die Klemmteile (3) an der Klemmschiene (1) drehbar und quer sowie parallel zu den Fäden der Fadenschicht ausrichtbar gelagert sind.

3. Klemmvorrichtung nach Anspruch 2, dadurch gekennzeichnet, dass die Klemmteile (3) eine längliche Form aufweisen und in ihrer Eintauchstellung parallel und in ihrer Klemmstellung senkrecht zu den die Fadenschicht (FS) bildenden Fäden orientiert sind.

4. Klemmvorrichtung nach Anspruch 3, dadurch gekennzeichnet, dass die Klemmteile (3) durch lamellenartige, in Eintauchrichtung zugespitzte Flügel gebildet sind, und dass jeder Klemmteil von einem relativ zur Klemmschiene (1) hubverstellbaren und um seine Achse verschwenkbaren Bolzen (2) getragen ist.

5. Klemmvorrichtung nach Anspruch 4, dadurch gekennzeichnet, dass die Länge der Klemmteile (3) an ihrer von den Bolzen (2) getragenen Basis grösser ist als die Teilung der Bolzen, so dass in der Klemmstellung zwischen benachbarten Klemmteilen eine Ueberlappungszone gebildet ist.

6. Klemmvorrichtung nach Anspruch 5, dadurch gekennzeichnet, dass die Klemmteile (3) im Bereich der genannten Ueberlappungszone eine Abstufung (A) aufweisen.

7. Klemmvorrichtung nach einem der Ansprüche 4 bis 6, dadurch gekennzeichnet, dass die Bolzen (2) der Klemmelemente (Kl-Kn) an der Klemmschiene (1) gelagert und von einem gemeinsamen, in Hubrichtung der Klemmelemente antreibbaren Halteorgan (5) getragen sind.

8. Klemmvorrichtung nach Anspruch 7, dadurch gekennzeichnet, dass das Halteorgan (5) eine als Träger für die Klemmelemente (Kl-Kn) wirkende und in der genannten Hubrichtung verstellbare erste Zahnstange (13) und eine für die Verstellung der ersten Zahnstange vorgesehene und in Längsrichtung der Klemmschiene (1) verstellbare zweite Zahnstange (14) aufweist, welche mit ihrer Verzahnung in gegenseitigem Eingriff stehen.

9. Klemmvorrichtung nach Anspruch 8, dadurch gekennzeichnet, dass die zweite Zahnstange (14) an ein Antriebsmittel (15) zur Verstellung in der genannten Richtung angeschlossen ist.

10. Klemmvorrichtung nach einem der Ansprüche 4 bis 6, dadurch gekennzeichnet, dass jeder Bolzen mit einem Verstellarm (11) für die Verschwenkung um seine Achse versehen ist, und dass den Verstellarmen ein stangen- oder schieberartiges Betätigungsorgan (10) zugeordnet ist.

11. Verwendung der Klemmvorrichtung nach Anspruch 1 zum Klemmen einer Kettfadenschicht, gekennzeichnet durch folgende Massnahmen:
a. Positionierung der Klemmvorrichtung an einer Seite, oben- oder unterhalb, der Fadenschicht;
b. Bewegung der Klemmvorrichtung mit den Klemmelementen (Kl-Kn) des Klemmorgans in Eintauchstellung gegen die Fadenschicht (FS) bis zum Durchtritt der Klemmelemente durch diese;
c. Verstellung der Klemmelemente in ihre Klemmstellung und Rückbewegung gegen die Klemmschiene zur Schliessung des zwischen Klemmelementen und Klemmschiene gebildeten, die Fadenschicht zu beiden Seiten umfassenden, Klemmspalts.

12. Verwendung nach Anspruch 11, gekennzeichnet durch einen maschinell antreib- und steuerbaren Träger für die Klemmvorrichtung, und durch maschinelle Antriebsmittel für die Bewegung der Klemmelemente (Kl-Kn) in Hub- und in Schwenkrichtung.

## Claims

1. Clamping device for a plane thread layer (FS) having a clamping rail (1) extending at right angles to the threads of the thread layer, characterized in that the clamping rail is fixed and has a clamping member, which is movable relative to the clamping rail and comprises a plurality of adjacent clamping parts (3) for clamping the thread layer against the clamping rail (1), the clamping parts being of a bow- or wing-like construction and being swing-adjustable between a clamping position and an insertion position, in which they are disposed in the clamping rail so as to be aligned parallel to the threads of the thread layer for unilateral engagement into the thread layer, and in the clamping position, in which the warp thread layer is clamped, the clamping device extends over both sides of the warp thread layer (FS).

2. Clamping device according to claim 1, characterized in that across the thread layer a plurality of clamping parts (3) are disposed adjacent to one another on the clamping rail (1), which clamping parts engage from one side of the thread layer into said thread layer and, in the clamping position, form at the other side of the thread layer a continuous clamping member extending across the thread layer and that the clamping parts (3) are supported on the clamping rail (1) so as to be rotatable and alignable transversely and parallel to the threads of the thread layer.

3. Clamping device according to claim 2, characterized in that the clamping parts (3) have an oblong shape and in their insertion position are aligned parallel, and in their clamping position are aligned at right angles to the threads forming the thread layer (FS).

4. Clamping device according to claim 3, characterized in that the clamping parts (3) are formed by lamellar wings tapered in the direction of insertion, and that each clamping part is carried by a pin (2) which is strokeadjustable relative to the clamping rail (1) and is pivotable about its own axis.

5. Clamping device according to claim 4, characterized in that the length of the clamping parts (3) at their base carried by the pins (2) is greater than the spacing of the pins so that, in the clamping position, an overlap zone is formed between adjacent clamping parts.

6. Clamping device according to claim 5, characterized in that the clamping parts (3) have a graduation (A) in the region of said overlap zone.

7. Clamping device according to one of claims 4 to 6, characterized in that the pins (2) of the clamping elements (K1 - Kn) are supported on the clamping rail (1) and are carried by a common retaining member (5), which is drivable in the direction of stroke of the clamping elements.

8. Clamping device according to claim 7, characterized in that the retaining member (5) has a first toothed rack (13), which acts as a carrier for the clamping elements (K1 - Kn) and is adjustable in said direction of stroke, and a second toothed rack (14), which is provided for adjustment of the first toothed rack and is adjustable longitudinally of the clamping rail (1), the toothings of said toothed racks meshing one with the other.

9. Clamping device according to claim 8, characterized in that the second toothed rack (14) is connected for its adjustment in said direction to a drive means (15).

10. Clamping device according to one of claims 4 to 6, characterized in that each pin, to enable swivelling about its axis, is provided with an adjusting arm (11), and that a rod- or slide-like operating member (10) is associated with the adjusting arms.

11. Use of the clamping device according to claim 1 for clamping a warp thread layer, characterized by the following measures:
a. positioning of the clamping device at one side, above or below the thread layer;
b. movement of the clamping device, with the clamping elements (K1 - Kn) of the clamping member in insertion position, towards the thread layer (FS) until the clamping elements pass through said thread layer;
c. adjustment of the clamping elements into their clamping position and return movement towards the clamping rail to close the clamping gap formed between clamping elements and clamping rail and embracing the thread layer on both sides.

12. Use according to claim 11, characterized by a mechanically driveable and controllable carrier for the clamping device and by mechanical drive means for movement of the clamping elements (K1 - Kn) in stroke and swivel direction.

## Revendications

1. Dispositif de serrage pour une couche de fils plane (FS), comprenant un rail de serrage (1) s'étendant perpendiculairement aux fils de la couche de fils, caractérisé en ce que le rail de serrage est fixe et comprend un organe de serrage qui est mobile par rapport à celui-ci et est formé par une pluralité de pièces de serrage (3) juxtaposées pour le serrage de la couche de fils contre le rail de serrage (1), les pièces de serrage étant réalisées sous forme d'étriers ou d'ailes et déplaçables par pivotement entre une position de serrage et une position d'immersion dans laquelle elles sont orientées parallèlement aux fils de la couche de fils et sont disposés dans le rail de serrage pour une intervention unilatérale dans la couche de fils, et que le dispositif de serrage s'étend, dans la position de serrage dans laquelle la couche de fils de chaîne est serrée, sur les deux côtés de la couche de fils de chaîne (FS).

2. Dispositif de serrage selon la revendication 1, caractérisé en ce que plusieurs pièces de serrage (3) sont disposées les unes à côté des autres sur le rail de serrage (1), transversalement sur la couche de fils, qui pénètrent sur un côté de la couche de fils dans celle-ci et forment, dans la position de serrage, un organe de serrage continu, s'étendant transversalement sur la couche de fils, sur l'autre côté de la couche de fils, et que les pièces de serrage (3) sont supportées sur le rail de serrage (1) de façon rotative et orientable perpendiculairement et parallèlement aux fils de la couche de fils.

3. Dispositif de serrage selon la revendication 2, caractérisé en ce que les pièces de serrage (3) présentent une forme oblongue et sont orientées dans leur position d'immersion ou de pénétration parallèlement et dans leur position de serrage perpendiculairement aux fils formant la couche de fils (FS).

4. Dispositif de serrage selon la revendication 3, caractérisé en ce que les pièces de serrage (3) sont formées par des ailes en forme de lamelles ou des ailes pointues dans la direction d'immersion, et que chaque pièce de serrage est portée par un boulon (2) à course ou levée réglable par rapport au rail de serrage (1) et susceptible de pivoter autour de son axe.

5. Dispositif de serrage selon la revendication 4, caractérisé en ce que la longueur des pièces de serrage (3) est à sa base portée par les boulons (2) plus importante que la division ou l'écartement des boulons de façon que, dans la position de serrage, soit formée entre des pièces de serrage voisines une zone de chevauchement.

6. Dispositif de serrage selon la revendication 5, caractérisé en ce que les pièces de serrage (3) comprennent un gradin (A) dans la région de la zone de chevauchement précitée.

7. Dispositif de serrage selon l'une des revendications 4 à 6, caractérisé en ce que les boulons (2) des éléments de serrage (Kl-Kn) sont supportés aux rails de serrage (1) et sont portés par un organe porteur (5) commun et susceptible d'être entraîné dans la direction de la course des éléments de serrage.

8. Dispositif de serrage selon la revendication 7, caractérisé en ce que l'organe de support (5) comprend une première crémaillère (13) agissant comme support pour les éléments de serrage (K1-Kn) et étant déplaçable dans la direction de course précitée et une seconde crémaillère (14) prévue pour le déplacement de la première crémaillère et déplaçable dans la direction longitudinale du rail de serrage (1), les crémaillères étant en prise mutuellement par leur denture.

9. Dispositif de serrage selon la revendication 8, caractérisé en ce que la deuxième crémaillère (14) est raccordée à un moyen d'entraînement (15) pour le déplacement dans la direction précitée.

10. Dispositif de serrage selon l'une des revendications 4 à 6, caractérisé en ce que chaque boulon est pourvu d'un bras de réglage ou de déplacement (11) pour le pivotement autour de son axe, et en ce qu'aux bras de réglage est associé un organe d'actionnement (10) en forme de tige ou de coulisseau.

11. Utilisation du dispositif de serrage selon la revendication 1, pour le serrage d'une couche de fils de chaîne, caractérisée par les mesures suivantes :
a. Positionnement du dispositif de serrage sur un côté au-dessus ou en dessous de la couche de fils;
b. Déplacement du dispositif de serrage avec les éléments de serrage (K1-Kn) de l'organe de serrage dans la position d'immersion ou d'introduction vers la couche de fils (FS) jusqu'au passage des éléments de serrage à travers de celle-ci;
c. Déplacement des éléments de serrage dans leur position de serrage et déplacement en arrière vers le rail de serrage pour fermer la fente de serrage formée entre les éléments de serrage et le rail de serrage et entourant la couche de fils aux deux côtés.

12. Utilisation selon la revendication 11, caractérisée par un support susceptible d'être entraîné et commandé par une machine, pour le dispositif de serrage, et par des moyens d'entraînement mécanique ou par machine pour déplacement des éléments de serrage (K1-Kn) dans la direction de levée ou de course et de pivotement.
